# EUROPÄISCHE PATENTSCHRIFT

(11) **EP 1 358 955 B1**
(45) Veröffentlichungstag und Bekanntmachung des Hinweises auf die Patenterteilung: **09.07.2008**
(21) Anmeldenummer: 03005200.5
(22) Anmeldetag: 08.03.2003
(51) Int. Cl.: B22D 11/16, B22D 11/053

(54) **Verfahren und Einrichtung zum Erkennen des Maschinenzustandes von Elementen oder Baugruppen einer Oszillationsvorrichtung in Stranggiessanlagen für flüssige Metalle, insbesondere für flüssigen Stahl**
Method and apparatus for recognition of the condition of components or assemblies of a oscillation unit in continuous casting machines for liquid metals, in particular for liquid steels
Procédé et dispositif pour la reconnaissance de la condition des éléments ou des groupes d'une installation de coulée continue de métal fondu, en particulier d'acier fondu

(30) Priorität: 30.04.2002 DE 10219287
(43) Veröffentlichungstag der Anmeldung: 05.11.2003
(73) Patentinhaber: SMS Demag AG, 40237 Düsseldorf (DE)
(72) Erfinder: Weyer, Axel, 42349 Wuppertal (DE)
(74) Vertreter: Klüppel, Walter

(56) Entgegenhaltungen:
- EP-A- 0 992 302
- WO-A-02/070172
- DE-A- 10 033 656
- DE-C- 19 515 316

## Beschreibung

Die Erfindung betrifft ein Verfahren zum Erkennen des Maschinenzustandes von Elementen oder Baugruppen einer Oszillationsvorrichtung in Stranggießanlagen für flüssige Metalle, insbesondere für flüssigen Stahl, mit einer auf einem Hubtisch gelagerten Stranggießkokille, wobei der Hubtisch über einen oder mehrere Oszillationsantriebe in einer federnden Führung periodisch auf- und abbewegt wird.

Es werden mechanische oder hydraulische Oszillationsvorrichtungen für Kokillen in Stranggießanlagen für Knüppel-, Block-, Vorprofil-, Brammen- und Dünnstrang-Querschnittsformen eingesetzt. Der Hubtisch mit der Stranggießkokille kann mit Feder-Systemen als Führung oder als Lastkompensations-Einrichtung ausgerüstet werden. Der Antrieb des Systems besteht aus mechanischen Exzentergetrieben oder aus hydraulischen Oszillationsantrieben, d.h. aus Kolben-Zylinder-Einheiten, die über elektronische Regel-Systeme geregelt oder gesteuert werden, wobei die Regel-Systeme im wesentlichen eine dynamische Positionssollwert-Einstellung für die Erzeugung eines erforderlichen periodischen Bewegungsablaufs der Kokillenoszillation im Gießbetrieb vorsehen.

Ein Hubtisch mit Oszillationsantrieb für eine Stranggießmaschine ist aus der DE 100 33 656 A1 bekannt. Der Druck in der Hydraulikflüssigkeit wird hier kontinuierlich gemessen und die Druckwerte über den Arbeitsflächen von mehreren Kolben-Zylinder-Einheiten werden in einen Füllstand in der Kokille umgerechnet.

Die WO 02 / 070172 offenbart ein Verfahren zum Ermitteln von Kenndaten eines Oszillationssystems einer oszillierenden Stranggießkokille. Es wird eine HystereseKurve des Hubwegs als Funktion der Antriebskraft über einen Hubzyklus ermittelt, um aus der Fläche der Hysteresekurve die Verlustarbeit des Oszillationssystems zu ermitteln. Die Verlustarbeit umfasst grundsätzlich die Reibungsverluste zwischen Kokille und Strang sowie mechanische Verluste in Aufhängung und Antriebsstrang. Letztere können durch eine Leerlaufmessung separat ermittelt werden.

Aus der EP 0 992 302 A1 ist ein Verfahen bekannt zur kontinuierlichen Kontrolle der Grundeinstellung und der Oszillationsparameter einer Stranggießkokille. Die Kokille ist auf einem Hubtisch angeordnet, der von vier eckständigen Hydraulikzylindern getragen und in Schwingungen versetzt wird. Die Oszillations-kräfte aller vier Hydraulikzylinder werden z.B. in einer Giesspause zeitgleich zusammen mit den jeweiligen Positionen der Hydraulikzylinder erfasst und ausgewertet; dies ist eine Auswuchthilfe für die Grundeinstellung der Oszillation. Eine Auswertung des Verhältnisses von Kraftwirkung und Position ermöglicht das Erkennen von Unregelmässigkeiten, z.B. dem Bruch einer Führungsrolle.

Der Erfindung liegt die Aufgabe zugrunde, ein alternatives und gegenüber dem Stand der Technik vereinfachtes Verfahren bereitzustellen zum Prüfen, ob der Ablauf der periodischen Bewegungen des Hubtisches mit der Stranggießkokille aufgrund von normal arbeitenden Elementen oder Baugruppen der Oszillationsvorrichtung stattfindet oder ob einzelne Elemente oder Baugruppen nicht funktionsgerecht arbeiten und dadurch den Ablauf der Bewegungen verfälschen:

Die gestellte Aufgabe wird erfindungsgemäß durch das in Anspruch 1 beanspruchte Verfahren gelöst.

Dadurch kann eine Erkennung des Zustandes der gesamten Oszillationsvorrichtung stattfinden. Die aufgezeichnete Kennlinie wird im Leerlaufzustand der Anlage und damit im Neuzustand erzeugt. Beim Vergleich dieses Gut-Zustandes mit der Kennlinie im Betriebszustand werden sofort Abweichungen sichtbar, die der Bediener leicht versteht und, falls erforderlich, sofortige Maßnahmen einleiten kann. Diese Diagnose kann ohne eine örtliche Besichtigung oder gar den Ausbau von Komponenten gestellt werden. Die Diagnose kann auch bei veränderten Oszillationswerten durchgeführt werden. Bei der ersten Aufzeichnung wird im wesentlichen das gegebene Betriebsfenster (in Bezug auf die im Produktionsbetrieb gefahrenen Oszillations-Hubbewegungen) durchfahren, z.B. + /- 8 mm, bezogen auf eine gegebene Startsituation.

Die bei dem Vergleich der beiden Kennlinien evtl. festgestellten Abweichungen können in einer Steigungs- oder Niveauänderung liegen. So können neben der Feststellung einer veränderten Feder-Steifigkeit auch unerwünschte Kollisionen, z.B. Gussreste in der Oszillationsvorrichtung, die eine Zusatzlast verursachen oder Veränderungen im Antriebssystem, festgestellt werden.

In Ausgestaltung der Erfindung ist vorgesehen, dass die Kennlinie jeweils als Funktion des zurückgelegten Wegs und der momentanen Kraft des Oszillationsantriebs aufgezeichnet wird. Diese Aufzeichnung kann dann im Regel- und Diagnose-System des Oszillationsantriebs gespeichert werden.

Weiter ist vorteilhaft, dass die Kennlinie aus den jeweiligen Kammer-Drücken im Zylinder eines oder mehrerer hydraulischen Kolben-Zylinder-Antriebe als Oszillationsantrieb gebildet wird. Dadurch können für die Gesamtheit der Antriebe Durchschnitts-werte gebildet werden. Die Ausführungen können auf das jeweilige Antriebskonzept entsprechend der Anzahl der Kolben-Zylinder-Einheiten angepasst werden.

Nach anderen Merkmalen ist vorgesehen, dass die datentechnische Aufzeichnung sowie eine grafische oder numerische Darstellung im Regel- und Diagnose-System des Oszillationsantriebs vorgenommen wird. Die Weiterverarbeitung der aufgezeichnet Werte können dabei unmittelbar als Regelwerte wiederum zur Druckregelung eingesetzt werden.

Vorteilhaft ist auch, dass die Kennlinie zyklisch erzeugt wird. Dadurch kann eine historische Kennlinien-Veränderung leicht festgestellt werden. Außerdem kann gleichzeitig die Archivierung stattfinden.

Eine andere Möglichkeit der Überwachung besteht darin, dass bei erkanntem Federbruch der federnden Führung oder bei Überschreitung einer Maximalkraft oder einer Unterschreitung einer Minimalkraft der Oszillationsantrieb automatisch abgeschaltet wird. Die erforderlichen Grenzwerte können entsprechend dem gegebenen Oszillationssystem bestimmt werden.

Die Erfindung ermöglicht dem Bediener eine optimale Grundeinstellung oder Ausnutzung der Oszillationsvorrichtung. Dazu ist vorgesehen, dass anhand der Lage einer visualisierten Kennlinie und somit anhand der Ausnutzung der durch die federnde Führung ausgeführten Lastkompensation ein Gut - Zustand der Oszillations-Kennlinie eingestellt wird. Im Vergleich zu den theoretisch ermittelten Daten (Federkonstanten und Gewichtskräfte) kann die optimale Grundeinstellung ermittelt werden. Insbesondere bei Mehrzylinder-Anordnungen können entsprechende Grundeinstellungen, die eine gleiche Lastverteilung als Zielsetzung haben (Verteilung der Kräfte auf alle angeschlossenen Zylinder) vereinfacht durchgeführt werden.

In der Zeichnung sind Ausführungsbeispiele der Erfindung dargestellt, die nachstehend näher erläutert werden.

Es zeigen:
- Fig. 1: ein Blockschaltbild der Oszillationsvorrichtung in Verbindung mit dem Regel- und Diagnose-System und
- Fig. 2: das System der ermittelten Kennlinie, der Sollwerte für die Diagnose in Verbindung mit der Oszillationsvorrichtung als Blockschaltbild.

Gemäß Fig. 1 ist eine Oszillationsvorrichtung 1 in einer Stranggießanlage für flüssigen Stahl vorgesehen, mit einer auf einem Hubtisch 2 gelagerten Stranggießkokille 3. Der Hubtisch 2 wird über einen, zwei oder vier Oszillationsantriebe 4 in einer aus Blattfederpaketen bestehenden federnden Führung 5 periodisch auf- und abbewegt, um den erstarrenden Gießstrang aus der Stranggießkokille 3 zu lösen. Die federnde Führung 5 kann auch zur Lastkompensation eingesetzt werden. Die Oszillationsantriebe 4 bestehen im Ausführungsbeispiel aus hydraulischen Kolben-Zylinder-Antrieben 4a mit Kolben 4b.

Die Regelung oder Steuerung der Oszillationsantriebe 4 erfolgt über elektronische Regelungs-Systeme, die im wesentlichen eine dynamische Positionssollwert-Einstellung für die Erzeugung eines gewollten periodischen Bewegungsablaufs der Kokillenoszillation für den Gießbetrieb bewirken.

Diese Bewegungen werden dazu ausgenutzt, dass über schrittweise Positionsänderungen 6 des Oszillationsantriebs 4 eine Kennlinie 8 für den Gut-Zustand aufgezeichnet wird und dass diese danach mit einer dem jeweiligen Zustand im Betrieb entsprechenden (abweichenden) Kennlinie 9 verglichen wird. Die Aufzeichnung erfolgt im Leerlaufzustand (Gießpause) der Stranggießanlage.

Die Kennlinie 8 kann jeweils als Funktion des zurückgelegten Wegs 10 und der momentanen Kraft 11 des Oszillationsantriebs 4 aufgezeichnet werden.

Die Kennlinie 8 wird aus dem jeweiligen Druck 12a und 12b im Zylinder 13 eines oder mehrerer hydraulischer Kolben-Zylinder-Antriebe 4a gebildet.

Diese datentechnische Aufzeichnung 14 (Fig. 2), sowie eine grafische oder numerische Darstellung 15 wird in einem Regel- und Diagnose-System 16 des Oszillationsantriebs 4 abgelegt. Da die Kennlinien 8; 9 zyklisch erzeugt werden, findet eine dauernde Überwachung des Maschinenzustandes statt.

Zwischen einer Änderung der Feder-Kennlinie 18 innerhalb der federnden Führung 5 als veränderte Federsteifigkeit (Abweichung von der Kennlinie 8 oder als Federbruch) können auch auftretende unerwünschte Erscheinungen, wie z.B. Gussreste in der Oszillationsvorrichtung 1, die eine Erhöhung der Grundlast 21 verursachen, oder Veränderungen im Antriebs-System) festgestellt werden.

Bei erkanntem Federbruch der federnden Führung 5 oder bei Überschreitung einer Maximalkraft oder einer Unterschreitung einer Minimalkraft wird der Oszillationsantrieb 4 automatisch abgeschaltet.

Anhand der Lage einer visualisierten Kennlinie 8 oder 9 in der Bild-Darstellung 25 und somit anhand der Ausnutzung der durch die federnde Führung 5 bewirkten Lastkompensation kann ein Gut-Zustand der Oszillations-Kennlinie 8 eingestellt werden.

Die Kennlinie 8 für den Gut-Zustand wird über eine hydraulische Druckmessung 22 mittels Drucksensoren 23 jeweils an den Zylinderräumen vor und hinter dem Kolben 4b des Oszillationsantriebs 4 oder in den Druckleitungen 24 aufgenommen. Bei schrittweiser Veränderung 29 Veränderung 28 der Position 6 des Kolbens 4b im Zylinder 13 wird die Bildung der Kennlinien 8; 9 mittels des Regelund Diagnose-Systems 16 automatisch durchfahren ( vgl. "Sollwerte für die Diagnose 27" in Fig. 2). Die für die Erstellung der Kennlinien 8; 9 aufgezeichneten Daten 14 sind jeweils als Bild 25 dargestellt und können parallel gespeichert werden. Beim Archivieren der Daten 14 für die Kennlinien 8; 9 kann das in der Stranggießanlage verwendete Regel- und Diagnose-System 16 eingesetzt werden.

Für die Archivierung der Daten 14 bezüglich der Kennlinien 8; 9 kann auch ein externes Datenaufzeichnungs-System eingesetzt werden.

Das Regel- und Diagnose-System 16 wird zur Übertragung eines Ventilstellwertes 26 über ein Hydraulikventil 22a (Zwei-Wege-Ventil) und die Druckleitungen 24 an den Zylinder 13 angeschlossen. Die Sollwerte 27 für das Regel- und Diagnose-System 16 können als kontinuierliche Vorgabe 28 oder als schrittweise Vorgabe 29 generiert werden.

### Bezugszeichenliste

- 1: Oszillationsvorrichtung
- 2: Hubtisch
- 3: Stranggießkokille
- 4: Oszillations-Antrieb
- 4a: hydraulischer Kolben-Zylinder-Antrieb
- 4b: Kolben
- 5: federnde Führung
- 6: Positionsänderung
- 8: Kennlinie Gut-Zustand
- 9: Betriebs-Kennlinie
- 10: zurückgelegter Weg
- 11: momentane Kraft
- 12a: Kammer - Druck im Zylinder
- 12b: Kammer - Druck im Zylinder
- 13: Zylinder
- 14: datentechnische Aufzeichnung
- 15: grafische oder numerische Darstellung
- 16: Regel- und Diagnose-System
- 17: Steigungs- oder Niveau-Änderung
- 18: Feder-Kennlinie
- 19: Verformungs- oder Neigungs-Änderung
- 20: Niveau-Änderung
- 21: Erhöhung der Grundlast
- 22: hydraulische Druckmessung
- 22a: Hydraulikventil
- 23: Drucksensoren
- 24: Druckleitung
- 25: Bild-Darstellung
- 26: Ventilstellwert
- 27: Sollwert
- 28: kontinuierliche Vorgabe
- 29: schrittweise Vorgabe

## Patentansprüche

1. Verfahren zum Erkennen des Maschinenzustandes von Elementen oder Baugruppen einer Oszillationsvorrichtung (1) in Stranggießanlagen für flüssige Metalle, insbesondere für flüssigen Stahl, mit einer auf einem Hubtisch (2) gelagerten Stranggießkokille (3), wobei der Hubtisch (2) über einen oder mehrere Oszillationsantriebe (4) in einer federnden Führung (5) periodisch auf- und abbewegt wird;
und wobei
während einer Gießpause im Leerlaufzustand über schrittweise Positionsänderungen (6) des Oszillationsantriebs (4) eine Kennlinie (8) für den Gut-Zustand aufgezeichnet wird;
während einer Gießpause im Leerlaufzustand über schrittweise Positionsänderungen (6) des Oszillationsantriebs (4) eine dem jeweiligen Zustand im Betrieb entsprechende Kennlinie (9) ermittelt wird; und
die den jeweiligen Zustand im Betrieb repräsentierende Kennlinie (9) mit der den Gut-Zustand repräsentierenden Kennlinie (8) verglichen wird.

2. Verfahren nach Anspruch 1,
**dadurch gekennzeichnet,**
**dass** die Kennlinie (8) jeweils als Funktion des zurückgelegten Wegs (10) und der momentanen Kraft (11) des Oszillationsantriebs (4) aufgezeichnet wird.

3. Verfahren nach einem der Ansprüche 1 oder 2,
**dadurch gekennzeichnet,**
**dass** die Kennlinie (8) aus den jeweiligen Kammer - Drücken (12a; 12b) im Zylinder (13) mindestens eines hydraulischen Kolben-Zylinder-Antriebs (4a) des Oszillationsantriebs (4) gebildet wird.

4. Verfahren nach einem der Ansprüche 1 bis 3,
**dadurch gekennzeichnet,**
**dass** eine datentechnische Aufzeichnung (14) sowie eine grafische oder numerische Darstellung (15) in einem Regel- und Diagnose-System (16) des Oszillationsantriebs (4) vorgenommen wird.

5. Verfahren nach einem der Ansprüche 1 bis 4,
**dadurch gekennzeichnet,**
**dass** die Kennlinie (8; 9) zyklisch erzeugt wird.

6. Verfahren nach einem der Ansprüche 1 bis 5,
**dadurch gekennzeichnet,**
**dass** bei erkanntem Federbruch der federnden Führung (5) oder bei Überschreitung einer Maximalkraft oder bei Unterschreitung einer Minimalkraft der Oszillationsantrieb (4) automatisch abgeschaltet wird.

7. Verfahren nach einem der Ansprüche 1 bis 6,
**dadurch gekennzeichnet,**
**dass** anhand der Lage einer visualisierten Kennlinie (8; 9) und somit anhand der Ausnutzung der durch die federnde Führung (5) ausgeführten Lastkompensation ein Gut-Zustand der Oszillations- Kennlinie (8) eingestellt wird.

## Claims

1. Method for recognition of the machine state of elements or subassemblies of an oscillation device (1) in continuous casting plants for liquid metal, particularly for liquid steel, comprising a continuous casting mould (3) mounted on a stroke table (2), wherein the stroke table (2) is periodically moved up and down by way of one or more oscillation drives (4) in a resilient guide (5); and wherein during a pause in casting a characteristic curve (8) for the material state is recorded in the idle state by way of positional changes (6) of the oscillation drive (4) in steps; during a pause in casting a characteristic curve (9) corresponding with the respective state in operation is determined in the idle state by way of positional changes (6) of the oscillation drive (4) in steps; and the characteristic curve (9) representing the respective state in operation is compared with the characteristic curve (8) representing the material state.

2. Method according to claim 1, **characterised in that** the characteristic curve (8) is recorded each time as a function of the path (10) covered and the instantaneous force (11) of the oscillation drive (4).

3. Method according to one of claims 1 and 2, **characterised in that** the characteristic curve (8) is formed from the respective chamber pressures (12a; 12b) in the cylinder (13) of at least one hydraulic piston-cylinder drive (4a) of the oscillation drive (4).

4. Method according to any one of claims 1 to 3, **characterised in that** a data recording (14) as well as a graphical or numerical representation (14) in a regulating and diagnostic system (16) of the oscillation drive (4) are carried out.

5. Method according to any one of claims 1 to 4, **characterised in that** the characteristic curve (8; 9) is generated cyclically.

6. Method according to any one of claims 1 to 5, **characterised in that** the oscillation drive (4) is automatically switched off in the case of recognition of spring breakage of the resilient guide (5) or in the case of exceeding a maximum force or falling below a minimum force.

7. Method according to any one of claims 1 to 6, **characterised in that** a material state of the oscillation characteristic curve (8) is set on the basis of the position of a visualised characteristic curve (8; 9) and thus on the basis of utilisation of the load compensation executed by the resilient guide (5).

## Revendications

1. Procédé pour la détection de l'état d'éléments ou de groupes d'un dispositif d'oscillation (1) dans des installations de coulée continue pour métaux liquides, en particulier pour l'acier liquide, avec une lingotière (3) de coulée continue logée sur une table d'élévation (2), la table d'élévation (2) étant déplacée périodiquement vers le haut et vers le bas via un ou plusieurs dispositifs d'oscillation (4) dans un dispositif de guidage à ressorts (5) ;
et dans lequel
pendant une pause de coulée, à l'état vide, une courbe caractéristique (8) pour le bon état est tracée, via des modifications graduelles de position (6) du dispositif d'entraînement en oscillation (4) ;
pendant une pause de coulée, à l'état vide, une courbe caractéristique (9) correspondant à chaque état en fonctionnement, est tracée, via des modifications graduelles de position (6) du dispositif d'entraînement en oscillation (4) ;
la courbe caractéristique (9) représentant un état en fonctionnement est comparée à la courbe caractéristique (8) représentant le bon état.

2. Procédé selon la revendication 1, **caractérisé**
**en ce que** la courbe caractéristique (8) est à chaque fois tracée comme fonction du parcours parcouru (10) et de la force momentanée (11) du dispositif d'entraînement en oscillation (4).

3. Procédé selon l'une quelconque des revendications 1 ou 2, **caractérisé en ce que** la courbe caractéristique (8) est formée à partir des différentes pressions dans la chambre (12a; 12b) dans le vérin (13) d'au moins un dispositif d'entraînement hydraulique à piston-cyclindre (4a) du dispositif d'entraînement en oscillation (4).

4. Procédé selon l'une quelconque des revendications 1 à 3, **caractérisé en ce qu'**un enregistrement technique des données (14) ainsi qu'une représentation graphique ou numérique (15) est réalisé(e) dans un système de régulation et de diagnostic (16) du dispositif d'entraînement en oscillation (4).

5. Procédé selon l'une quelconque des revendications 1 à 4, **caractérisé en ce que** la courbe caractéristique (8 ; 9) est produite cycliquement.

6. Procédé selon l'une quelconque des revendications 1 à 5, **caractérisé en ce que** lors de la détection d'une rupture du ressort du dispositif de guidage à ressort (5) ou lors du dépassement au-dessus d'une force maximale ou sous une force minimale, le dispositif d'entraînement en oscillation (4) est arrêté automatiquement.

7. Procédé selon l'une quelconque des revendications 1 à 6, **caractérisé en ce qu'**à l'aide d'une courbe caractéristique visualisée (8 ; 9) ainsi qu'à l'aide de l'exploitation de la compensation de charge réalisée par le dispositif de guidage (5) à ressort, on règle un bon état de la courbe caractéristique d'oscillation (8).
